# EUROPÄISCHE PATENTSCHRIFT

(11) **EP 1 149 246 B1**
(45) Veröffentlichungstag und Bekanntmachung des Hinweises auf die Patenterteilung: **05.01.2005**
(21) Anmeldenummer: 00906203.5
(22) Anmeldetag: 15.01.2000
(51) Int. Cl.: F15B 11/02

(54) **STEUERANORDNUNG FÜR WENIGSTENS ZWEI HYDRAULISCHE VERBRAUCHER UND DRUCKDIFFERENZVENTIL DAFÜR**
CONTROL ARRANGEMENT FOR AT LEAST TWO HYDRAULIC CONSUMERS AND PRESSURE DIFFERENTIAL VALVE FOR SAID CONTROL ARRANGEMENT
DISPOSITIF DE COMMANDE POUR AU MOINS DEUX CONSOMMATEURS HYDRAULIQUES, ET SOUPAPE A PRESSION DIFFERENTIELLE CORRESPONDANTE

(30) Priorität: 05.02.1999 DE 19904616
(43) Veröffentlichungstag der Anmeldung: 31.10.2001
(73) Patentinhaber: Bosch Rexroth AG, 97816 Lohr am Main (DE)
(72) Erfinder: OBERHÄUSSER, Martin, D-63741 Aschaffenburg (DE); WEICKERT, Thomas, D-97783 Karsbach-Hessdorf (DE)
(86) Internationale Anmeldenummer: PCT/EP2000/000294
(87) Internationale Veröffentlichungsnummer: WO 2000/046513

(56) Entgegenhaltungen:
- EP-A- 0 297 682
- EP-A- 0 368 636
- DE-A- 3 844 400
- DE-A- 19 653 894
- DE-U- 29 617 735
- US-A- 4 864 822
- US-A- 4 870 819
- US-A- 5 182 909
- US-A- 5 271 428
- US-A- 5 493 861

## Beschreibung

Die Erfindung betrifft eine Steueranordnung, mit der wenigstens zwei hydraulische Verbraucher mit Druckmittel versorgt werden und die die Merkmale aus dem Oberbegriff des Patentanspruchs 1 aufweist. Die Erfindung betrifft außerdem ein Druckdifferenzventil, das insbesondere in der genannten Steueranordnung verwendet wird.

Eine hydraulische Steueranordnung gemäß dem Oberbegriff des Patentanspruchs 1 ist z.B. aus der EP 0 566 449 A1 bekannt. Es handelt sich dabei um eine hydraulische Steueranordnung nach dem lastfühlenden (load-sensing) Prinzip, bei dem eine Verstellpumpe in Abhängigkeit vom höchsten Lastdruck der betätigten hydraulischen Verbraucher jeweils so eingestellt wird, daß der Zulaufdruck um eine bestimmte Druckdifferenz über dem höchsten Lastdruck liegt. Den beiden hydraulischen Verbrauchern fließt das Druckmittel über zwei verstellbare Zumeßblenden zu, von denen eine erste zwischen einer von der Verstellpumpe abgehenden Pumpenleitung und einem ersten hydraulischen Verbraucher und die zweite zwischen der Pumpenleitung und dem zweiten hydraulischen Verbraucher angeordnet ist. Durch die den Zumeßblenden nachgeschalteten Druckwaagen wird erreicht, daß bei ausreichend gelieferter Druckmittelmenge unabhängig von den Lastdrücken der hydraulischen Verbraucher eine bestimmte Druckdifferenz über die Zumeßblenden besteht, so daß die einem hydraulischen Verbraucher zufließende Druckmittelmenge nur noch vom Öffnungsquerschnitt der jeweiligen Zumeßblende abhängt. Wird eine Zumeßblende weiter geöffnet, so muß mehr Druckmittelmenge über sie fließen, um die bestimmte Druckdifferenz zu erzeugen.

Die Verstellpumpe wird jeweils so verstellt, daß sie die benötigte Druckmittelmenge liefert. Man spricht deshalb auch von einer Bedarfsstomregelung.

Die den Zumeßblenden nachgeschalteten Druckwaagen werden in Öffnungsrichtung von dem Druck nach der jeweiligen Zumeßblende und in Schließrichtung von einem in einem rückwärtigen Steuerraum anstehenden Steuerdruck beaufschlagt, der üblicherweise dem höchsten Lastdruck aller von derselben Hydropumpe versorgten hydraulischen Verbraucher entspricht. Wenn bei einer gleichzeitigen Betätigung mehrerer hydraulischer Verbraucher die Zumeßblenden so weit aufgemacht werden, daß die von der bis zum Anschlag verstellten Hydropumpe gelieferte Druckmittelmenge kleiner ist als die insgesamt geforderte Druckmittelmenge, werden die den einzelnen hydraulischen Verbrauchern zufließenden Druckmittelmengen unabhängig vom jeweiligen Lastdruck der hydraulischen Verbraucher verhältnisgleich reduziert. Man spricht deshalb von einer Steuerung mit lastunabhängiger Durchflußverteilung (LUDV-Steuerung). Derart angesteuerte hydraulische Verbraucher werden kurz LUDV-Verbraucher genannt. Weil bei einer LUDV-Steuerung auch der höchste Lastdruck abgefühlt und von der Druckmittelquelle ein um eine bestimmte Druckdifferenz über dem höchsten Lastdruck liegender Zulaufdruck erzeugt wird, ist eine LUDV-Steuerung ein Sonderfall einer lastfühlenden oder load-sensing Steuerung (LS-Steuerung).

Eine Steberanordnung mit den Merkmalen aus dem Oberbegriff des Patentanspruchs 1 ist auch aus der DE 38 44 400 A1 bekannt. Hier ist zwischen eine Lastmeldeleitung, über die ein Druck an die Verstellpumpe gemeldet wird, und die Verbindungsstelle zwischen einer Zumeßblende und der dieser nachgeschalteten Druckwaage jeweils ein zur Lastmeldeleitung hin öffnendes Rückschlagventil eingefügt. Der rückwärtige Steuerraum einer Druckwaage wird über ein Wechselventil mit dem in der Lastmeldeleitung anstehenden Druck oder mit dem Lastdruck des zugeordneten hydraulischen Verbrauchers beaufschlagt. Außerdem wirkt in Schließrichtung auf die Druckwaage eine Feder, die geringfügig schwächer als die Feder des Rückschlagventils ist.

Auch die DE 296 17 735 U1 zeigt eine hydraulische Steueranordnung, die eine LUDV- Steuerung gemäß dem Oberbegriff des Patentanspruchs 1 ist. Bei dieser bekannten Steueranordnung ist der rückwärtige Steuerraum der Druckwaage ebenfalls über ein Wechselventil entweder mit einem Kanal stromab der Druckwaage oder mit der zu einem Pumpenregler führenden Lastmeldeleitung verbindbar. Außerdem ist die Verbindungsstelle zwischen einer Zumeßblende und der dieser nachgeschalteten Druckwaage jeweils eine Düse und ein zur Lastmeldeleitung hin öffnendes Rückschlagventil eingefügt. Zwischen der Düse und dem Rückschlagventil ist ein weiteres Rückschlagventil angeschlossen, das zu dem Kanal stromab der Druckwaage öffnet. Bei dieser Steueranordnung wird der Druck in den rückwärtigen Steuerräumen der Druckwaagen nicht höher als der höchste Lastdruck.

Für mehrere hydraulische Verbraucher, denen Druckmittel jeweils über eine Zumeßblende mit vorgeschalteter Druckwaage zufließt, die in Schließrichtung nur vom Druck vor der Zumeßblende und in Öffnungsrichtung nur vom Lastdruck des jeweiligen hydraulischen Verbrauchers und von einer Druckfeder beaufschlagt ist, erhält man keine lastunabhängige Durchflußverteilung. Man hat eine bloße LS-Steuerung und einen LS-Verbraucher. Eine solche Steuerung ist z.B. durch die DE 197 14 141 A1 bekannt. Bei einer gleichzeitigen Betätigung mehrerer hydraulischer Verbraucher und nicht ausreichend von der Verstellpumpe gelieferter Druckmittelmenge wird hier nur die dem lastdruckhöchsten hydraulischen Verbraucher zufließende Druckmittelmenge reduziert.

Ein Vorteil einer LS-Steuerung mit den Zumeßblenden vorgeschalteten Druckwaagen gegenüber einer LS-Steuerung mit den Zumeßblenden nachgeschalteten Druckwaagen besteht jedoch darin, daß bei einer von der Verstellpumpe kurzzeitig gelieferten Übermenge und einem damit verbundenen Anstieg des Zulaufdrukkes die vorgeschalteten Druckwaagen durch Verringern ihres Öffnungsquerschnitts keine Vergrößerung der Druckdifferenz über die Zumeßblenden zulassen, so daß über die Zumeßblenden nicht mehr Druckmittelmenge fließt und die Geschwindigkeit der hydraulischen Verbraucher nicht geändert wird. Die Übermenge fließt über ein Druckbegrenzungsventil zu einem Tank zurück. Bei einer Steuerung mit den Zumeßblenden nachgeschalteten Druckwaagen dagegen wird die Übermenge zu den hydraulischen Verbrauchern durchgeleitet.

Je nachdem, ob der Anwender auf eine lastunabhängige Durchflußverteilung oder auf eine Verhinderung von den hydraulischen Verbrauchern zufließenden Übermengen mehr Wert legt, wünscht er eine LUDV-Steuerung oder eine LS-Steuerung. Dies ist bisher nachteilig für die Hersteller von hydraulischen Komponenten, da sie sowohl für LUDV-Steuerungen als auch für LS-Steuerungen Steuerblöcke anbieten müssen. Diese sind stark unterschiedlich, da in Abhängigkeit davon, ob eine Druckwaage der entsprechenden Zumeßblende vorgeschaltet oder nachgeschaltet ist, stark unterschiedliche Konstruktionen notwendig sind.

Demgegenüber liegt der Erfindung die Zielsetzung zugrunde, eine hydraulische Steueranordnung, die die Merkmale aus dem Oberbegriff des Patentanspruchs 1 aufweist, bei der also insbesondere die Druckwaagen den Zumeßblenden nachgeschaltet sind, so auszugestalten, daß der Zufluß von Übermengen zu den hydraulischen Verbrauchern verhindert ist.

Das angestrebte Ziel wird erfindungsgemäß dadurch erreicht, daß bei einer gattungsgemäßen hydraulischen Steueranordnung gemäß dem kennzeichnenden Teil des Patentanspruchs 1 die Regelkolben der Druckwaagen in Schließrichtung von einem in einem rückwärtigen Steuerraum anstehenden Steuerdruck beaufschlagbar sind, der mit Hilfe einer Ventilvorrichtung vom in der Zulaufleitung herrschenden Zulaufdruck abgeleitet ist und sich mit dem Zulaufdruck ändert. Während bei der bekannten hydraulischen Steueranordnung mit den Zumeßblenden nachgeschalteten Druckwaagen diese im rückwärtigen Steuerraum mit dem höchsten Lastdruck beaufschlagt werden, auf den die Fördermenge der Verstellpumpe keinen Einfluß hat, ist bei einer erfindungsgemäßen Steueranordnung der im rückwärtigen Steuerraum anstehende Steuerdruck vom Zulaufdruck abgeleitet und ändert sich mit diesem. Wenn also der Zulaufdruck wegen einer über den Bedarf hinausgehenden Fördermenge der Verstellpumpe ansteigt, steigt auch der Steuerdruck an. Entsprechend werden die Regelkolben der Druckwaagen in Schließrichtung bewegt, so daß auch der Druck nach den Zumeßblenden ansteigt und sich die Druckdifferenz über die Zumeßblenden nicht ändert. Gleichbleibende Druckdifferenz über eine Zumeßblende bedeutet jedoch bei gleichbleibendem Öffnungsquerschnitt der Zumeßblende auch gleichbleibende über die Zumeßblende fließende Druckmittelmenge. Somit wird unter Beibehaltung der grundsätzlichen Anordnung von Zumeßblende und nachgeschalteter Druckwaage und damit ohne grundsätzliche Änderungen eines Steuerblocks mit geringen Modifikationen dasselbe Steuerverhalten wie bei einer Steuerung mit den Zumeßblenden vorgeschalteten Druckwaagen und damit gänzlich anders aufgebauten Steuerblöcken erzielt.

Vorteilhafte Ausgestaltungen einer erfindungsgemäßen hydraulischen Steueranordnung kann man den Unteransprüchen 2 bis 9 entnehmen.

So ist bevorzugt gemäß Patentanspruch 2 die Differenz zwischen dem Zulaufdruck und dem Steuerdruck bei noch nicht bis auf Anschlag verstellter Verstellpumpe, also bei ausreichender Druckmittelmenge nicht größer als zwischen dem Zulaufdruck und dem höchsten Lastdruck. Wäre die Druckdifferenz größer, so würde nämlich die einem hydraulischen Verbraucher zufließende Druckmittelmenge davon abhängen, ob der Lastdruck dieses hydraulischen Verbrauchers höher oder niedriger als der Steuerdruck ist. Vorzugsweise ist der Steuerdruck geringfügig höher als der höchste Lastdruck, so daß einerseits keine unnötigen Drosselverluste an den Druckwaagen entstehen, andererseits aber jeweils auch die dem jeweiligen hydraulischen Verbraucher mit dem höchsten Lastdruck zugeordnete Druckwaage sich noch im Regelbereich befindet.

Grundsätzlich ist es denkbar, die Druckdifferenz zwischen der Zulaufleitung und einem rückwärtigen Steuerraum an einer Druckwaage dadurch zu erzeugen, daß zwischen der Zulaufleitung und dem Steuerraum eine Düse und zwischen dem Steuerraum und einem Tank ein Stromregelventil geschaltet sind. Über das Stromregelventil würde jeweils eine bestimmte Steuerölmenge aus dem Steuerraum zum Tank abfließen. Diese Steuerölmenge würde über die Düse dem Steuerraum zufließen. Über die Düse bestünde somit ein konstantes Druckgefälle. Allerdings ist die über eine Düse fließende Druckmittelmenge stark von der Vikosität des Druckmittels abhängig. Es erscheint deshalb günstiger, anstelle einer Düse gemäß Patentanspruch 3 ein Druckdifferenzventil zu verwenden, das mit einem Eingang an die Zulaufleitung und mit einem Ausgang an den rückwärtigen Steuerraum einer Druckwaage angeschlossen ist. Das Druckdifferenzventil ist vorzugsweise gemäß Patentanspruch 4 auf eine feste Druckdifferenz eingestellt und besitzt ein bewegliches Ventilglied, das im Sinne eines Öffnens der fluidischen Verbindung zwischen der Zulaufleitung und dem Steuerraum an der Druckwaage vom Zulaufdruck und im Sinne eines Schließens dieser Verbindung vom Steuerdruck und von einer Feder beaufschlagt ist.

Eine besonders bevorzugte Ausgestaltung enthält auch der Patentanspruch 5, nach dem die rückwärtigen Steuerräume mehrerer Druckwaagen direkt miteinander verbunden sind, so daß in diesen Steuerräumen derselbe Steuerdruck herrscht. Für diese Druckwaagen ist somit nur eine Ventilvorrichtung zur Ableitung des Steuerdrucks aus dem Zulaufdruck notwendig. In der besonders vorteilhaften Ausgestaltung gemäß Patentanspruch 6 besitzt die Steueranordnung eine Lastsignalleitung, in die über Auswahlventile der höchste Lastdruck der jeweils betätigten hydraulischen Verbraucher gegeben wird, und ein Ventil, das eine fluidische Verbindung von der Lastsignalleitung zu dem rückwärtigen Steueraum wenigstens einer Druckwaage öffnet, wenn die Differenz zwischen dem Zulaufdruck und dem höchsten Lastdruck einen bestimmten Wert unterschreitet. Auf diese Weise erhält man im Falle der Untersättigung, also bei nicht ausreichender Druckmittelförderung der Verstellpumpe, eine lastunabhängige Durchflußverteilung zwischen den hydraulischen Verbrauchern, deren Druckwaagen mit ihrem Steuerraum mit der Lastsignalleitung verbunden werden.

Wenn ein hydraulischer Verbraucher gegenüber einem anderen hydraulischen Verbraucher im Falle der Untersättigung vorrangig mit Druckmittel versorgt werden soll, so geschieht dies vorteilhafterweise durch eine Ausgestaltung gemäß Patentanspruch 8. Der rückwärtige Steuerraum an der Druckwaage des vorrangig mit Druckmittel zu versorgenden hydraulischen Verbrauchers ist dann getrennt von den Steuerräumen an den Druckwaagen der anderen hydraulischen Verbraucher. Der Steuerdruck in ihm wird über eine weitere Ventileinrichtung aus dem Zulaufdruck abgeleitet. Es ist außerdem ein Prioritätsventil vorhanden, über das zur Aufrechterhaltung einer gewünschten Druckdifferenz über die stromauf der Druckwaage des bevorrechtigten hydraulischen Verbrauchers angeordnete Zumeßblende und damit zur Aufrechterhaltung einer ausreichenden Druckmittelversorgung des bevorrechtigten hydraulischen Verbrauchers bei einer nicht dem Bedarf entsprechenden Fördermenge der Verstellpumpe der Steuerdruck im rückwärtigen Steuerraum der anderen hydraulischen Verbraucher über den Steuerdruck im Fall der Sättigung angehoben wird. Bevorzugt weist das Prioritätsventil gemäß Patentanspruch 9 einen mit der Zulaufleitung verbundenen ersten Anschluß und einen mit den rückwärtigen Steuerräumen der den nicht bevorrechtigten hydraulischen Verbrauchern zugeordneten Druckwaagen verbundenen zweiten Anschluß auf und besitzt ein Ventilglied, das in Richtung Öffnen der Verbindung zwischen dem ersten Anschluß und dem zweiten Anschluß vom in einem Leitungsabschnitt stromab der dem bevorrechtigten hydraulischen Verbraucher zugeordneten Zumeßblende herrschenden Druck und einer Zusatzkraft und in Richtung Schließen der Verbindung zwischen dem ersten Anschluß und dem zweiten Anschluß vom Zulaufdruck beaufschlagbar ist. Stromab der Zumeßblende kann ein Steuerraum des Prioritätsventils stromauf oder stromab der Druckwaage an den Leitungsabschnitt angeschlossen sein, da das Prioritätsventil dann in Funktion tritt, wenn die Druckwaage ganz offen ist und weil dann vor und hinter der Druckwaage der gleiche Druck, nämlich der Lastdruck des bevorrechtigten hydraulischen Verbrauchers herrscht.

Ein Ziel der Erfindung ist es auch, ein Druckdifferenzventil zu schaffen, das insbesondere dazu verwendet wird, um in einer Steueranordnung nach einem der Patentansprüche 1 bis 9 aus dem Zulaufdruck einen Steuerdruck für eine Druckwaage abzuleiten und das besonders klein baut, damit es ohne weiteres in einen Steuerblock eingesetzt werden kann.

Ein solches Druckdifferenzventil erhält man durch die im kennzeichnenden Teil des Patentanspruchs 10 enthaltenen Merkmale.

Vorteilhafte Ausgestaltungen eines solchen Druckdifferenzventils sind in den Patentansprüchen 11 bis 13 enthalten.

Jeweils ein Ausführungsbeispiel einer erfindungsgemäßen Steueranordnung sowie eines darin verwendeten Druckdifferenzventils sind in den Zeichnungen dargestellt. Anhand der Figuren der Zeichnungen wird die Erfindung nun näher erläutert.

Es zeigen
- Figur 1: einen Schaltplan des Ausführungsbeispiels der Steueranordnung, das im Falle einer Untersättigung LUDV-Verhalten zeigt und das einen bevorrechtigten hydraulischen Verbraucher enthält,
- Figur 1a: eine Alternative zur Ansteuerung des in Figur 1 gezeigten Prioritätsventils,
- Figur 2: das Schaltbild einer im Ausführungsbeispiel verwendeten Verstellpumpe und
- Figur 3: einen Längsschnitt durch das im Ausführungsbeispiel nach Figur 1 verwendete Druckdifferenzventil.

Nach Figur 1 saugt eine Verstellpumpe 10 mit einer Verstellung 11 Druckmittel aus einem Tank an und gibt es in ein System von Zulaufleitungen 13 ab. Über die Zulaufleitungen werden im Ausführungsbeispiel drei hydraulische Verbraucher 14, 15 und 16, die alle als Differentialzylinder ausgebildet sind, mit Druckmittel versorgt. Zur Steuerung der Geschwindigkeit und der Bewegungsrichtung sind jedem Differentialzylinder 14, 15 und 16 eine Zumeßblende 17, 18 bzw. 19 und ein 4/3-Wegeventil 20, 21 bzw. 22 zugeordnet. In der Praxis sind eine Zumeßblende und ein Wegeventil jeweils derart ineinander integriert, daß durch die Betätigung eines in einer Mittelstellung federzentrierten Ventilschiebers in eine bestimmte Richtung aus der Mittelstellung heraus die Bewegungsrichtung des Differentialzylinder vorgegeben und durch den Weg, den der Ventilschieber bewegt wird, der Öffnungsquerschnitt der Zumeßblende bestimmt wird. Für eine konkrete konstruktive Lösung wird hier auf die schon erwähnte EP 0 566 449 A1 verwiesen. Die Zumeßblenden 17, 18 und 19 sind an das System der Zulaufleitungen 13 angeschlossen. Zwischen einer Zumeßblende 17, 18 bzw. 19 und einem Wegeventil 20, 21 bzw. 22 ist jeweils eine Druckwaage 23, 24 bzw. 25 angeordnet, deren nicht näher dargestellter Regelkolben in Öffnungsrichtung von dem Druck stromab der jeweiligen Zumeßblende und in Schließrichtung von einem in einem rückwärtigen Steuerraum 26 herrschen Steuerdruck beaufschlagt ist. Die Wegeventile 20, 21 und 22 haben jeweils zwei mit Druckräumen des jeweiligen Differentialzylinders verbundene Verbraucheranschlüsse 30 und 31, einen Zulaufanschluß 32, der mit dem Ausgang der jeweiligen Druckwaage verbunden ist, und einen Rücklaufanschluß 33, von dem eine Rücklaufleitung zum Tank 12 führt. In der Mittelstellung eines Wegeventils sind die beiden Verbraucheranschlüsse abgesperrt und der Zulaufanschluß ist mit dem Tankanschluß verbunden. Der Leitungsabschnitt zwischen dem Ausgang der Druckwaage und dem Zulaufanschluß ist also von Druck entlastet. In einer seitlichen Arbeitsstellung eines Wegeventils fließt dem einen Druckraum eines Hydrozylinders Druckmittel zu, während aus dem anderen Druckraum Druckmittel zum Tank wegfließen kann.

Die Regelkolben der Druckwaagen 23, 24 und 25 werden in Richtung Schließen außer von einem Steuerdruck auch von einer schwachen Druckfeder 34 beaufschlagt, der ein Druck von z.B. lediglich 0,5 bar äquivalent ist. Außerdem sind die Steuerräume 26 und 27 der beiden Druckwaagen 23 und 24 über einen Kanal 35 miteinander verbunden, so daß in den beiden Steuerräumen 26 und 27 immer der gleiche Steuerdruck ansteht.

An die Ausgänge der Druckwaagen 23, 24 und 25 bzw. an die Zulaufanschlüsse 32 der Wegeventile sind Wechselventile 36 angeschlossen, die derart miteinander verkettet sind, daß in einer Lastmeldeleitung 37, die zur Verstellung 11 der Pumpe 10 führt, der jeweils höchste Lastdruck aller betätigten Differentialzylinder ansteht.

Insbesondere führt, wie dies aus Figur 2 ersichtlich ist, die Lastmeldeleitung 37 zu einem Regelventil 39 mit drei Anschlüssen, von denen einer mit einem Stellzylinder 40 der Verstellpumpe 10 verbunden ist. Ein weiterer Anschluß des Regelventils 39 ist mit einer Zuleitung 13 und der dritte Anschluß mit Tank 12 verbunden. Der Regelkolben des Regelventils 39 wird in Richtung einer Verbindung des ersten Anschlusses mit dem zweiten Anschluß vom Druck in der Zuleitung 13 und in Richtung einer Verbindung des ersten Anschlusses mit dem dritten Anschluß vom Druck in der Lastmeldeleitung 37 und von einer Regelfeder 41 beaufschlagt. Verstellpumpen und Regelventile gemäß dem Schaltbild nach Figur 2 sind allgemein bekannt und auf dem Markt ohne weiteres erhältlich. Es erübrigt sich deshalb, näher darauf einzugehen. Es sei lediglich darauf hingewiesen, daß die gezeigte lastfühlende oder load-sensing Pumpenregelung bewirkt, daß sich in der Zuleitung 13 ein Druck einstellt, der um eine der Kraft der Regelfeder 41 äquivalente Druckdifferenz über dem Druck in der Lastmeldeleitung 37 liegt.

Zwischen dem System der Zulaufleitungen 13 und dem Kanal 35 zwischen den beiden Steuerräumen 26 der Druckwaagen 23 und 24 ist ein Druckdifferenzventil 45 angeordnet. Dieses ist mit einer Eingangsöffnung 46 an die Zulaufleitungen 13 und mit einer Ausgangsöffnung 47 an den Kanal 35 angeschlossen. Je nach Stellung eines in Figur 1 nicht ersichtlichen, jedoch in Figur 3 dargestellten Kolbenschiebers 48 des Druckdifferenzventils 45 sind die Eingangsöffnung 46 und die Ausgangsöffnung 47 gegeneinander abgesperrt oder über einen mehr oder weniger großen Öffnungsquerschnitt fluidisch miteinander verbunden. Der Kolbenschieber 48 wird in Richtung Verkleinerung des Öffnungsquerschnittes zwischen der Eingangsöffnung und der Ausgangsöffnung vom in dem Kanal 35 und in den Steuerräumen 26 der Druckwaagen herrschenden Druck und von einer Druckfeder 49 und in Richtung Vergrößerung des Öffnungsquerschnitts vom in den Zuleitungen 13 herrschenden Zulaufdruck beaufschlagt. Die wirksamen Flächen am Kolbenschieber für den Angriff des Steuerdrucks und des Zulaufdrucks sind gleich groß, so daß das Druckdifferenzventil 45 dafür sorgt, daß der im Kanal 35 anstehende Steuerdruck einem ansteigenden Zulaufdruck jeweils im Abstand eines der Kraft der Druckfeder 49 äquivalenten Differenzdruckes folgt. Zum Beispiel ist das Druckdifferenzventil 45 so eingestellt, daß der Steuerdruck 20 bar niedriger als der Zulaufdruck ist. Der Kanal 35 ist über einen Kleinstromregler 50 mit Tank 12 verbunden, so daß der Steuerdruck im Kanal 35 durch Abfluß von Druckmittel über den Kleinstromregler 50 auch einem abnehmenden Zulaufdruck folgen kann.

Zwischen die Lastmeldeleitung 37 und den Kanal 35 ist ein Rückschlagventil 51 geschaltet, das von der Lastmeldeleitung 37 zum Kanal 35 hin öffnet, wenn der Druck im Kanal 35 gleich dem Druck im Lastmeldekanal 37 wird. Der in den Steuerräumen 26 der Druckwaagen 23 und 24 anstehende Steuerdruck kann also nicht unter den in der Lastmeldeleitung 37 anstehenden höchsten Lastdruck fallen.

Es ist ein zweites Druckdifferenzventil 52 vorhanden, das identisch zum Druckdifferenzventil 45 ausgebildet ist und dessen Eingangsöffnung 46 ebenfalls an einer Zuleitung 13 angeschlossen ist. Die Ausgangsöffnung 47 des Druckdifferenzventils 52 ist mit dem Steuerraum 26 der Druckwaage 25 verbunden. Die Steuerung des Kolbenschiebers des Druckdifferenzventils 52 erfolgt genauso wie die Steuerung des Kolbenschiebers des Druckdifferenzventils 45. Beide Ventile sind auf die gleiche Druckdifferenz von z.B. 20 bar eingestellt. Bei ausreichender Fördermenge der Verstellpumpe 10 ist also der Steuerdruck in den Steuerräumen 26 um 20 bar niedriger als der Zulaufdruck und, da dieser beispielhaft um 25 bar höher als der höchste Lastdruck sein soll, um 5 bar höher als der höchste Lastdruck. Die Druckwaagen 23, 24 und 25 befinden sich also jeweils alle einschließlich derjenigen, die dem Verbraucher mit dem höchsten Lastdruck zugeordnet ist, in Regelstellung. Weiterhin ist der Steuerraum 26 der Druckwaage 25 über einen zweiten Kleinstromregler 50 mit Tank 12 verbunden.

Der Differentialzylinder 16 soll, wenn die Verstellpumpe 10 maximale Fördermenge bringt und diese nicht dem Bedarf genügt, vorrangig vor den anderen beiden Hydrozylindern 14 und 15 mit Druckmittel versorgt werden. Dafür ist ein Prioritätsventil 55 vorgesehen, das als Proportionalblende mit einem Eingang 56 und mit einem Ausgang 57ausgebildet ist. Letzterer ist mit dem Kanal 35 fluidisch verbunden. Der Eingang 56 ist stromauf der Zumeßblende 19 mit einer Zuleitung 13 verbunden. Das nicht näher dargestellte bewegliche Ventilglied des Prioritätsventils wird in Richtung Schließen der Verbindung zwischen dem Eingang und dem Ausgang vom Druck im Eingang, also vom Zulaufdruck und in Richtung Öffnen der Verbindung vom Druck stromab der Zumeßblende 19 und von der Kraft einer Regelfeder 58 beaufschlagt. Die Regelfeder 58 ist z.B. so ausgelegt, daß am Ventilglied des Prioritätsventils ein Kräftegleichgewicht besteht, wenn die Druckdifferenz zwischen dem Zulaufdruck und dem Druck stromab der Zumeßblende 19 19 bar beträgt. Dieser Wert ist geringfügig kleiner als der Wert der Druckdifferenz über das Druckdifferenzventil 52 vermindert um einen der Kraft der Druckfeder 34 äquivalenten Druckwert von 0,5 bar. Während also im normalen Betrieb über die Zumeßblende 19 eine Druckdifferenz von 19,5 bar besteht, spricht das Prioritätsventil 55 nicht an. Wenn durch Verringerung des Zulaufdruckes die Druckdifferenz über die Zumeßblende 19 auf unter 19,5 bar fällt, macht die Druckwaage 25 ganz auf, so daß der Druck stromab der Zumeßblende 19 gleich dem Lastdruck des vorrangigen hydraulischen Verbrauchers 16 ist. Federseitig steht nun am Prioritätsventil 55 der Lastdruck des Verbrauchers 16 an. Er vermag das Prioritätsventil 55 gegen den Zulaufdruck zu öffnen, wodurch der Druck im Kanal 35 und damit in den Steuerräumen 26 der Druckwaage 23 und 24 über den höchsten Lastdruck angehoben wird. Die Druckwaagen 23 und 24 werden deshalb in Schließrichtung verstellt, bis durch einen Anstieg des Druckes stromab der Zumeßblenden 17 und 18 wieder ein Kräftegleichgewicht an ihrem Regelkolben erreicht ist. Nun ist jedoch die Druckdifferenz über die Zumeßblenden 17 und 18 verringert. Die zu den Verbrauchern 14 und 15 fließenden Druckmittelströme sind kleiner geworden. Letztendlich sorgt das Prioritätsventil 55 durch ein Anheben des Druckes in den Steuerräumen 26 der Druckwaagen 23 und 24 dafür, daß durch ein Ansteigen des Steuerdruckes im Kanal 35 die Druckdifferenz über die Zumeßblenden 17 und 18 und damit die zu den hydraulischen Verbrauchern 14 und 15 fließenden Druckmittelströme jeweils so weit verringert werden, daß über die Zumeßblende 19 eine Druckmittelmenge fließt, die eine Druckdifferenz erzeugt, die annähernd gleich der Druckdifferenz im Normalbetrieb ist.

Wie schon erwähnt, herrscht im Falle der Untersättigung, wenn also das Prioritätsventil 55 ansprechen soll, stromab der Zumeßblende 19 Lastdruck. Alternativ kann deshalb der federseitige Steuerraum des Prioritätsventils 55 anstatt an die Verbindung zwischen der Zumeßblende 19 und der Druckwaage 25 auch an den Ausgang der Druckwaage 25 angeschlossen werden, wie dies in Figur 1 a dargestellt ist. Das Ventilglied des Prioritätsventils 55 wird dann in Richtung Öffnen der Verbindung zwischen dem Eingang 56 und dem Ausgang 57 immer vom Lastdruck des vorrangigen hydraulischen Verbrauchers 16 beaufschlagt. Das Prioritätsventil kann nun auf dieselbe Druckdifferenz eingestellt werden, die auch im Normalbetrieb über die Zumeßblende 19 herrscht, da im Normalbetrieb die Druckdifferenz zwischen dem Lastdruck des vorrangigen hydraulischen Verbrauchers 16 und dem Zulaufdruck höher ist als die Druckdifferenz über die Zumeßblende 19 und deshalb das Prioritätsventil 55 sicher nicht anspricht.

Wenn der Fall der Untersättigung bei einer Betätigung nur der hydraulischen Verbraucher 14 und 15 auftritt, wird durch das Absinken des Zulaufdrucks der Steuerdruck im Kanal 35 gleich dem in der Lastmeldeleitung 37 anstehenden höchsten Lastdruck der beiden hydraulischen Verbraucher 14 und 15. Es wird deshalb über das Rückschlagventil 51 der höchste Lastdruck auch in den Kanal 35 gemeldet. Ein weiteres Abfallen des Zulaufdrucks hat somit nicht mehr ein weiteres Absinken des Steuerdrucks im Kanal 35 und in den Steuerräumen 26 der Druckwaagen 23 und 24 zur Folge. Diese sorgen dafür, daß zwischen ihnen und den Zumeßblenden 17 und 18 unabhängig von der Höhe des Zulaufdrucks ein Druck ansteht, der um das Druckäquivalent der Federn 34 höher als der höchste Lastdruck ist. Dieser leicht über den höchsten Lastdruck erhöhte Druck steht stromab beider Zumeßblenden 17 und 18 an. Stromauf beider Zumeßblenden 17 und 18 herrscht Zulaufdruck. Somit ist die Druckdifferenz über die Zumeßblende 17 gleich der Druckdifferenz über die Zumeßblende 18. Die Druckmittelströme zu den hydraulischen Verbrauchern 14 und 15 werden deshalb im Fall einer Untersättigung unabhängig davon, ob auch der bevorrechtigte Verbraucher 16 betätigt ist, verhältnisgleich reduziert. Die Verbraucher 14 und 15 sind also LUDV-Verbraucher.

Wenn durch die Verstellpumpe 10 der Druckmittelbedarf aller gleichzeitig betätigter hydraulischer Verbraucher gedeckt wird, sorgen die Druckdifferenzventile 45 und 52 zusammen mit den Stromreglern 50 dafür, daß die Steuerdrücke in den Steuerräumen 26 der Druckwaagen in einem festen Abstand dem Zulaufdruck folgen. Produziert nun die Verstellpumpe 10 kurzzeitig eine über den Bedarf hinausgehende Menge, weil z.B. eine weit offene Zumeßblende ganz geschlossen wird, so steigt der Zulaufdruck kurzzeitig stark an. Die Steuerdrücke folgen diesem Anstieg, so daß die Regelkolben der Druckwaagen in Schließrichtung mit einem erhöhten Steuerdruck beaufschlagt werden, sich in Schließrichtung der Druckwaagen bewegen und dadurch den Druck stromab der Zumeßblenden anheben, so daß die Druckdifferenz über die Zumeßblenden 17, 18 und 19 gleichbleibt oder sich nur geringfügig erhöht. Also erhöht sich auch nicht die Geschwindigkeit eines hydraulischen Verbrauchers. Die Übermenge strömt über ein Druckbegrenzungsventil 60 zum Tank ab.

Die in der Steueranordnung nach Figur 1 verwendeten Druckdifferenzventile 45 und 52 sind, worauf schon hingewiesen worden ist, gleich und wie aus Figur 3 ersichtlich als Einbaupatronen ausgebildet. Sie besitzen ein Patronengehäuse 70, durch das axial eine gestufte Ventilbohrung 71 hindurchgeht. Vom einen Ende her ist in die Ventilbohrung 71 eine Verstellschraube 72 eingedreht, durch die die Ventilbohrung 71 verschlossen ist und die der Abstützung der Regelfeder 49 dient. Diese Regelfeder befindet sich in dem Abschnitt der Ventilbohrung 71 mit dem größeren Durchmesser, in den auch die Verstellschraube 72 eingeschraubt ist. Die Regelfeder 49 stützt sich mit ihrem der Verstellschraube 72 abgewandten Ende am Kolbenschieber 48 ab, der axial beweglich in der Ventilbohrung 71 geführt ist. Den freien Raum in der Ventilbohrung zwischen der Verstellschraube 72 und dem Kolbenschieber 48 kann man als Federraum 75 bezeichnen. In diesen mündet frei ein Stern von Radialbohrungen 76, die den Ausgang 47 des Druckdifferenzventils bilden. In einem axialen Abstand zu den Radialbohrungen 76 und nach dem Einbau in einen Block durch eine Dichtanordnung 77 fluidisch von den Radialbohrungen 76 getrennt, gehen durch das Patronengehäuse 70 weitere Radialbohrungen 78 hindurch, die den Eingang des Druckdifferenzventils bilden. Außen an dem Patronengehäuse 70 entlang besteht auch nach dem Einbau in einen Block eine freie fluidische Verbindung zwischen den Radialbohrungen 78 und der Stirnseite 79 des Patronengehäuses 70, an der der im Durchmesser kleinere Abschnitt der Ventilbohrung 71 nach außen tritt.

Der Kolbenschieber 48 ist in dem letztgenannten Abschnitt der Ventilbohrung 71 axial geführt und besitzt dort außen eine Ringnut 80, durch die ein Ringraum zwischen ihm und der Wand der Ventilbohrung 71 geschaffen ist. Von der der Verstellschraube 72 zugewandten Stirnseite aus ist in den Kolbenschieber 48 eine axiale Sackbohrung 81 eingebracht, die bis in den Bereich der Ringnut 80 reicht und dort über einzelne Radialbohrungen 82 mit der Ringnut 80 verbunden ist. Weitere Radialbohrungen 83 sorgen für eine offene fluidische Verbindung zwischen der Bohrung 81 und dem Federraum 75 und damit dem Ausgang 47 auch dann, wenn der Kolbenschieber 48 mit seiner einen Stirnseite an einem Anschlag der Verstellschraube 72 anliegt. Der Kolbenschieber 48 besitzt eine Außenschulter 84, mit der er von der Regelfeder 49 gegen die Innenschulter der Ventilbohrung 71 gedrückt werden kann. Wenn der Kolbenschieber 48 an der Innenschulter anliegt, befindet sich die Ringnut 80 zwischen dem Bohrungsstern der Radialbohrungen 78 und der Stirnseite 79 des Patronengehäuses 70. Es besteht kein Öffnungsquerschnitt zwischen den Radialbohrungen 78 und der Ringnut 80. Beidseits der Ringnut 80 ist der Kolbenschieber 48 dichtgleitend in der Ventilbohrung 71 geführt, so daß die Radialbohrungen 78 vom Federraum 75 und die Ringnut 80 von dem Raum vor der Stirnseite 79 des Ventilgehäuses fluidisch getrennt sind. Es besteht also keine fluidische Verbindung zwischen dem Eingang 46 und dem Ausgang 47 des Ventils. Im Betrieb wird der Kolbenschieber 48 von der Stirnseite 79 des Ventilgehäuses 70 her vom Eingangsdruck beaufschlagt. Diesem entgegen wirken die Druckfeder 49 und an einer gleich großen Fläche wie der Eingangsdruck der im Ausgang 47 anstehende Ausgangsdruck. Gleichgewicht am Kolbenschieber 48 herrscht, wenn der Ausgangsdruck um eine der Kraft der Druckfeder 49 äquivalente Druckdifferenz kleiner als der Eingangsdruck ist. Durch Verdrehen der Verstellschraube 72 kann die Vorspannung der Druckfeder 49 und damit die Druckdifferenz zwischen dem Eingangsdruck und dem Ausgangsdruck verändert werden.

## Patentansprüche

1. Steueranordnung zur Druckmittelversorgung wenigstens zweier hydraulischer Verbraucher (14, 15, 16) mit einer bedarfsstromgeregelten (load-sensinggeregelten) Verstellpumpe (10), deren Einstellung in Abhängigkeit vom höchsten Lastdruck der betätigten hydraulischen Verbraucher (14, 15, 16) durch einen Pumpenregler (11) veränderbar ist,
mit zwei verstellbaren Zumeßblenden (17, 18, 19), von denen eine erste zwischen einer von der Verstellpumpe (10) abgehenden Zulaufleitung (13) und einem ersten hydraulischen Verbraucher (14, 15, 16) und die zweite zwischen der Zulaufleitung (13) und einem zweiten hydraulischen Verbraucher (14, 15, 16) angeordnet ist, und mit zwei Druckwaagen (23, 24, 25) , von denen eine erste der ersten Zumeßblende (17, 18, 19) und die zweite der zweiten Zumeßblende (17, 18, 19) nachgeschaltet ist und deren Regelkolben auf einer Vorderseite vom Druck nach der jeweiligen Zumeßblende (17, 18, 19) in Öffnungsrichtung beaufschlagbar ist, **dadurch gekennzeichnet,**
**daß** die Regelkolben der Druckwaagen (23, 24, 25) in Schließrichtung von einem in einem rückwärtigen Steuerraum (26) anstehenden Steuerdruck beaufschlagbar sind, der mit Hilfe einer Ventilvorrichtung (45, 52) vom in der Zulaufleitung (13) herrschenden Zulaufdruck abgeleitet ist und sich mit dem Zulaufdruck ändert.

2. Steueranordnung nach Anspruch 1, **dadurch gekennzeichnet, daß** die Differenz zwischen dem Zulaufdruck und dem Steuerdruck bei noch nicht bis auf Anschlag verstellter Verstellpumpe (10) (Fall der Sättigung) nicht größer als zwischen dem Zulaufdruck und dem höchsten Lastdruck ist.

3. Steueranordnung nach Anspruch 1 oder 2, **dadurch gekennzeichnet, daß** die Ventilvorrichtung ein Druckdifferenzventil (45, 52) ist, das mit einem Eingang (46) an die Zulaufleitung (13) und mit einem Ausgang (47) an den rückwärtigen Steuerraum (26) einer Druckwaage (23, 24, 25) angeschlossen ist.

4. Steueranordnung nach Anspruch 3, **dadurch gekennzeichnet, daß** das Druckdifferenzventil (45, 52) auf eine feste Druckdifferenz eingestellt ist und ein bewegliches Ventilglied (48) aufweist, das im Sinne eines Öffnens der fluidischen Verbindung zwischen der Zulaufleitung (13) und dem Steuerraum (26) an der Druckwaage (23, 24, 25) vom Zulaufdruck und im Sinne eines Schließens dieser Verbindung vom Steuerdruck und von einer Feder (49 ) beaufschlagt ist.

5. Steueranordnung nach einem vorhergehenden Anspruch, **dadurch gekennzeichnet, daß** die rückwärtigen Steuerräume (26) mehrerer Druckwaagen (23, 24) direkt miteinander verbunden sind, so daß in den rückwärtigen Steuerräumen (26) dieser Druckwaagen (23, 24) derselbe Steuerdruck herrscht.

6. Steueranordnung nach einem vorhergehenden Anspruch, **gekennzeichnet durch** eine Lastsignalleitung (37), in die über Auswahlventile (36) der höchste Lastdruck der jeweils betätigten hydraulischen Verbraucher (14, 15, 16) gegeben wird und **durch** ein Ventil (51), das eine fluidische Verbindung von der Lastsignalleitung (37) zu dem rückwärtigen Steuerraum (26) wenigstens einer Druckwaage (23, 24) öffnet, wenn die Differenz zwischen dem Zulaufdruck und dem höchsten Lastdruck einen bestimmten Wert unterschreitet.

7. Steueranordnung nach Anspruch 6, **dadurch gekennzeichnet, daß** das Ventil zwischen der Lastsignalleitung (37) und dem rückwärtigen Steuerraum (26) ein zu diesem Steuerraum (26) hin öffnendes Rückschlagventil (51) ist.

8. Steueranordnung nach einem vorhergehenden Anspruch , **dadurch gekennzeichnet, daß** durch eine erste Ventileinrichtung (45) aus dem Pumpendruck ein Steuerdruck für den rückwärtigen Steuerraum (26) der ersten Druckwaage (23, 24) und durch eine zweite Ventileinrichtung (52) aus dem Pumpendruck ein Steuerdruck für den rückwärtigen Steuerraum (26) einer anderen Druckwaage (25) abgeleitet wird und daß ein Prioritätsventil (55) vorhanden ist, über das zur Aufrechterhaltung einer gewünschten Druckdifferenz über die stromauf der anderen Druckwaage (25) angeordnete Zumeßblende (19) und damit einer ausreichenden Druckmittelversorgung des entsprechenden, bevorrechtigten hydraulischen Verbrauchers (16) bei nicht dem Bedarf entsprechender Fördermenge der Verstellpumpe (10) (Fall der Untersättigung) der Steuerdruck im rückwärtigen Steuerraum (26) der ersten Druckwaage (23, 24) über den Steuerdruck im Fall der Sättigung anhebbar ist.

9. Steueranordnung nach Anspruch 8, **dadurch gekennzeichnet, daß** das Prioritätsventil (55) einen mit der Zulaufleitung (13) verbundenen ersten Anschluß (56) und einen mit dem rückwärtigen Steuerraum (26) der ersten Druckwaage (23, 24) verbundenen zweiten Anschluß (57) aufweist und ein Ventilglied besitzt, das in Richtung Öffnen der Verbindung zwischen dem ersten Anschluß (56) und dem zweiten Anschluß (57) vom in einem Leitungsabschnittt stromab der dem bevorrechtigten hydraulischen Verbraucher (16) zugeordneten Zumeßblende (19) herrschenden Druck und einer Zusatzkraft und in Richtung Schließen der Verbindung zwischen dem ersten Anschluß (56) und dem zweiten Anschluß (57) vom Zulaufdruck beaufschlagbar ist.

10. Druckdifferenzventil, insbesondere zur Verwendung in einer Steueranordnung nach einem der vorhergehenden Ansprüche, **gekennzeichnet durch** folgende Merkmale:
a) ein Ventilgehäuse (70) besitzt eine Ventilbohrung (71), in die radial ein Eingangskanal (46) und in einem axialen Abstand dazu ein Ausgangskanal (47) münden;
b) in der Ventilbohrung (71) ist ein Kolbenschieber (48) axial verschiebbar, mit dem ein Öffnungsquerschnitts am Eingangskanal (46) steuerbar ist und der an einer ersten Stirnseite vom im Eingangskanal (46) herrschenden Druck und an seiner zweiten Stirnseite vom im Ausgangskanal (47) herrschenden Druck beaufschlagt ist;
c) in einem zwischen der einen Stirnseite des Kolbenschiebers (48) und einem Verschluß (72) der Ventilbohrung (71) befindlichen Federraum (75) ist eine Druckfeder (49) untergebracht, die den Kolbenschieber (48) in Richtung Verringerung des Öffnungsquerschnitts beaufschlagt;
d) der Ausgangskanal (47) mündet frei in den Federraum (75);
e) der Kolbenschieber (48) ist ein Hohlkolben mit Bohrungen (81, 82, 83), über die ein Ringraum (80), der zwischen dem Kolbenschieber (48) und dem Ventilgehäuse (70) gebildet ist und der eine umlaufende Steuerkante zum Steuern des Öffnungsquerschnitts am Eingangskanal (46) besitzt, mit dem Federraum (75) fluidisch verbunden ist, und mit zwei jeweils dichtend in der Ventilbohrung (71) geführten Dichtabschnitten, von denen der eine Dichtabschnitt zwischen dem Eingangskanal (46) und dem Federraum (75) und der andere Dichtabschnitt zwischen dem **durch** den Kolbenschieber (48) gehenden Fluidpfad (80, 82, 81, 83) und der ersten Stirnseite des Kolbenschiebers (48) abdichtet.

11. Druckdifferenzventil nach Anspruch 10, **dadurch gekennzeichnet, daß** sich die Druckfeder (49) an einer in die Ventilbohrung (71) eingeschraubten und die Ventilbohrung (71) verschließende Verschlußschraube (72) abstützt.

12. Druckdifferenzventil nach Anspruch 10 oder 11, **dadurch gekennzeichnet, daß** die Ventilbohrung (71) im Bereich des Federraums (75) im Durchmesser größer ist als im Bereich beidseits des Eingangskanals (46).

13. Druckdifferenzventil nach Anspruch 12, **dadurch gekennzeichnet, daß** das Ventilgehäuse (70) eine Einbaupatrone mit einer an der ersten Stirnseite des Kolbenschiebers (48) offenen Ventilbohrung (71) ist und daß der Kolbenschieber (48) als Stufenkolben ausgebildet ist, von dessen Abschnitt mit größerem Durchmesser eine Innenschulter in der Ventilbohrung (71) in Richtung auf die offene Seite der Ventilbohrung (71) zu beaufschlagbar ist.

## Claims

1. A control arrangement for supplying pressure medium to at least two hydraulic consumers (14, 15, 16), having a variable-displacement pump (10) which is controlled according to the required flow (on the load-sensing principle) and the setting of which can be varied as a function of the highest load pressure of the actuated hydraulic consumers (14, 15, 16), by means of a pump controller (11),
having two adjustable metering orifices (17, 18, 19), a first of which is arranged between a feed line (13), which leads from the variable-displacement pump (10), and a first hydraulic consumer (14, 15, 16), and the second of which is arranged between the feed line (13) and a second hydraulic consumer (14, 15, 16), and having two pressure compensators (23, 24, 25), a first of which is connected downstream of the first metering orifice (17, 18, 19), and the second of which is connected downstream of the second metering orifice (17, 18, 19), and the control piston of which can be acted on in the opening direction, on a front side, by the pressure downstream of the respective metering orifice (17, 18, 19),
**characterized by** the fact that the control pistons of the pressure compensators (23, 24, 25) can be acted on in the closing direction by a control pressure which is present in a rear control chamber (26), which is derived from the feed pressure prevailing in the feed line (13) with the aid of a valve device (45, 52) and changes with the feed pressure.

2. A control arrangement according to claim 1, **characterized by** the fact that the difference between the feed pressure and the control pressure, when the variable-displacement pump (10) has not yet been displaced as far as its stop (saturation), is no greater than between the feed pressure and the highest load pressure.

3. A control arrangement according to 1 or 2, **characterized by** the fact that the valve device is a pressure differential valve (45, 52), an inlet (46) of which is connected to the feed line (13) and an outlet (47) of which is connected to the rear control chamber (28) of a pressure compensator (23, 24, 25)

4. A control arrangement according to claim 3, **characterized by** the fact that the pressure differential valve (45, 52) is set to a fixed pressure difference and has a movable valve member (48) which is acted on by the feed pressure for the purpose of opening fluid communication between the feed line (13) and the control chamber (26) at the pressure compensator (23, 24, 25) and is acted on by the control pressure and by a spring (49) for the purpose of closing this communication.

5. A control arrangement according to any of the preceding claims, **characterized by** the fact that the rear control chambers (26) of a plurality of pressure compensators (23, 24) are directly connected to one another, so that the same control pressure prevails in the rear control chambers (26) of these pressure compensators (23, 24)

6. A control arrangement according to any of the preceding claims, **characterized by** a load signalling line (37), to which the highest load pressure of the hydraulic consumers (14, 15, 16) actuated in each case is input via selection valves (36), and by a valve (51) which opens up fluid communication from the load signalling line (37) to the rear control chamber (26) of. at least one pressure compensator (23, 24) when the difference between the feed pressure and the highest load pressure falls below a defined level.

7. A control arrangement according to claim 6, **characterized by** the fact that the valve between the load signalling line (37) and the rear control chamber (26) Is a nonreturn valve (51) which opens toward this control chamber (26)

8. A control arrangement according to any of the preceding claims, **characterized by** the fact that a control pressure for the rear control chamber (26) of the first pressure compensator (23, 24) is derived from the pump pressure by a first valve device (45), and a control pressure for the rear control chamber (26) of another pressure compensator (25) is derived from the pump pressure by a second valve device (52), and that there is a priority valve (55), by means of which, in order to maintain a desired pressure difference across the metering orifice (19) arranged upstream of the other pressure compensator (25), and therefore a sufficient supply of pressure medium to the corresponding prioritized hydraulic consumer (16), in the event of the delivery quantity of the variable-displacement pump (10) not meeting demand (undersaturation), the control pressure in the rear control chamber (26) of the first pressure compensator (23, 24) can be raised to above the control pressure in the case of saturation.

9. A control arrangement according to claim 8, **characterized by** the fact that the priority valve (55) has a first port (56), which is connected to the feed line (13), and a second port (57), which is connected to the rear control chamber (26) of the first pressure compensator (23, 24), and has a valve member which, in the direction of opening the connection between the first port (56) and the second port (56), can be acted on by the pressure prevailing in a line section downstream of the metering orifice (19) assigned to the prioritized hydraulic consumer (16) and by an additional force, and, in the direction of closing the connection between the first port (56) and the second part (57), can be acted on by the feed pressure.

10. A pressure differential valve, in particular for use in a control arrangement according to any of the preceding claims, **characterized by** the following features:
a) a valve housing (70) has a valve bare (71), into which an inlet channel (46) and, at an axial distance therefrom, an outlet channel (47) open radially,
b) a piston slide (48), which can be used to control an opening cross section at the inlet channel (46) and which on a first end side is acted on by the pressure prevailing in the inlet channel (46) and on its second end side is acted on by the pressure prevailing in the outlet channel (47), is axially displaceable in the valve bore (71);
c) a compression spring (49), which acts on the piston slide (48) so as to reduce the opening cross section, is accommodated in a spring space (75) situated between one end side of the piston slide (48) and a closure (72), of the valve bore (71);
d) the outlet channel (47) opens freely into the spring space (75)
e) the piston slide (48) is a hollow piston with bores (81,82,83), via which an annular space (80), which is formed between the piston slide (48) and the valve housing (70) and which has an encircling control edge for controlling the opening. cross section at the inlet channel (46), is in fluid communication with the spring space (75), and having two sealing sections, which are in each case guided in a sealed manner in the valve bore (71) and of which one sealing section provides a seal between the inlet channel (46) and the spring space (75) and the other sealing section provides a seal between the fluid path (80, 82, 81, 83) passing through the piston slide (48) and the first end side of the piston slide (48).

11. A pressure differential valve according to claim 10, **characterized by** the fact that the compression spring (49) is supported against a closure bolt (72) which is screwed into the valve bore (71) and closes off the valve bore (71).

12. A pressure differential valve according to claim 10 or 11, **characterized by** the fact that the valve bore (71) has a larger diameter in the region of the spring chamber (75) than in the region on both sides of the inlet channel (46)

13. A pressure differential valve according to claim 12, **characterized by** the fact that the valve housing (70) is a cartridge insert with a valve bore (71) which is open at the first end face of the piston slide (48), and that the piston slide (48) is constructed as a stepped piston, of which an inner shoulder belonging to its section of larger diameter, in the valve bore (71), can be acted on towards the open end of the valve bore (71).

## Revendications

1. Un dispositif de commande pour l'alimentation en fluide de pression d'au moins deux récepteurs (14, 15, 16) hydrauliques à l'aide d'une pompe (10) à cylindrée variable à régulation du débit en fonction du besoin (à régulation load-sensing), dont le calibrage peut être modifié par un régulateur (11) de pompe en fonction de la pression en charge la plus élevée des récepteurs (14, 15, 16) hydrauliques actionnés,
doté de deux orifices (17, 18, 19) d'étranglement réglables, desquels un premier est disposé entre une conduite (13) d'alimentation partant de la pompe (10) à cylindrée variable et un premier récepteur (14, 15, 16) hydraulique et le deuxième est disposé entre la conduite (13) d'alimentation et un deuxième récepteur (14, 15, 16) hydraulique, et doté de deux balances (23, 24, 25) de pression, desquelles une première est branchée en aval du premier orifice (17, 18, 19) d'étranglement et la deuxième est branchée en aval du deuxième orifice (17, 18, 19) d'étranglement et dont les tiroirs de régulation peuvent être soumis, sur une face avant et dans le sens de l'ouverture, à la pression régnant en aval de l'orifice (17, 18, 19) d'étranglement correspondant,
**caractérisé en ce que**
les tiroirs de régulation des balances (23, 24, 25) de pression peuvent être soumis, dans le sens de la fermeture, à une pression de commande, qui règne dans une chambre (26) de commande arrière, qui est dérivée de la pression d'alimentation régnant dans la conduite (13) d'alimentation à l'aide d'un dispositif (45, 52) de valves et qui varie en fonction de la pression d'alimentation.

2. Un dispositif de commande selon la revendication n° 1, **caractérisé en ce que** la différence entre la pression d'alimentatiori et la pression de commande n'est pas supérieure à la différence entre la pression d'alimentation et la pression en charge la plus élevée, tant que la pompe (10) à cylindrée variable n'est pas encore déplacée jusqu'en butée (cas de saturation).

3. Un dispositif de commande selon la revendication n° 1 ou n° 2, **caractérisé en ce que** le dispositif de valves est constitué d'une valve (45, 52) à différence de pression, qui est raccordée par une entrée (46) à la conduite (13) d'alimentation et par une sortie (47) à la chambre (26) de commande arrière d'une balance (23, 24, 25) de pression.

4. Un dispositif de commande selon la revendication n° 3, **caractérisé en ce que** la valve (45, 52) à différence de pression est calibrée sur une différence de pression fixe et présente un élément (48) de valve mobile, qui est soumis à la pression d'alimentation dans le sens d'une ouverture de la connexion fluide entre la conduite (13) d'alimentation et la chambre (26) de commande au niveau de la balance (23, 24, 25) de pression et qui est sollicité par la pression de commande et par un ressort (49) dans le sens d'une fermeture de cette connexion.

5. Un dispositif de commande selon une revendication précédente, **caractérisé en ce que** les chambres (26) de commande arrière de plusieurs balances (23, 24) de pression communiquent directement les unes avec les autres, de façon à ce que la même pression de commande règne dans les chambres (26) de commande arrière de ces balances (23, 24) de pression.

6. Un dispositif de commande selon une revendication précédente, **caractérisé par** une conduite (37) de signalisation de charge, dans laquelle règne, au moyen de valves (36) de sélection, la pression en charge la plus élevée des récepteurs (14, 15, 16) hydrauliques actionnés à un instant donné, et par une valve (51), qui ouvre une connexion fluide de la conduite (37) de signalisation de charge vers la chambre (26) de commande arrière d'au moins une balance (23, 24) de pression, lorsque la différence entre la pression d'alimentation et la pression en charge la plus élevée est inférieure à une valeur donnée.

7. Un dispositif de commande selon la revendication n° 6, **caractérisé en ce que** la valve entre la conduite (37) de signalisation de charge et la chambre (26) de commande arrière est un clapet (51) anti-retour, qui ouvre dans le sens de cette chambre (26) de commande arrière.

8. Un dispositif de commande selon une revendication précédente, **caractérisé en ce qu'**un premier dispositif (45) de valves permet d'établir, à partir de la pression de la pompe, une pression de commande pour la chambre (26) de commande arrière de la première balance (23, 24) de pression et un second dispositif (52) de valves permet d'établir, à partir de la pression de la pompe, une pression de commande pour la chambre (26) de commande arrière d'une autre balance (25) de pression et qu'est prévue une valve (55) de priorité, qui permet d'élever la pression de commande dans la chambre (26) de commande arrière de la première balance (23, 24) de pression au-dessus de la pression de commande en cas de saturation, afin de maintenir une différence de pression souhaitée au niveau de l'orifice (19) d'étranglement disposé en amont de l'autre balance (25) de pression, et donc une alimentation en fluide de pression suffisante du récepteur (16) hydraulique correspondant, prioritaire, lorsque le débit refoulé par la pompe (10) à cylindrée variable ne correspond pas au besoin (en cas de sous-saturation).

9. Un dispositif de commande selon la revendication n° 8, **caractérisé en ce que** la valve (55) de priorité présente un premier raccord (56) relié à la conduite (13) d'alimentation et un second raccord (57) relié à la chambre (26) de commande arrière de la première balance (23, 24) de pression et possède un élément de valve, qui, dans le sens de l'ouverture de la connexion entre le premier raccord (56) et le second raccord (57), peut être soumis à la pression régnant dans un segment de conduite en aval de l'orifice (19) d'étranglement dédié au récepteur (16) hydraulique prioritaire et à une force additionnelle et, dans le sens de la fermeture de la connexion entre le premier raccord (56) et le second raccord (57), peut être soumis à la pression d'alimentation.

10. Une valve de différence de pression, en particulier pour utilisation dans un dispositif de commande selon une des revendications précédentes, **caractérisée par** les caractères distinctifs suivants :
a) un corps (70) de valve présente un alésage (71) de valve, à l'intérieur duquel débouchent, dans la direction radiale, un canal (46) d'entrée et, à une certaine distance axiale de celui-ci, un canal (47) de sortie ;
b) à l'intérieur de l'alésage (71) de valve, dans la direction axiale, peut coulisser un tiroir (48) distributeur, qui permet de commander une section d'ouverture au niveau du canal (46) d'entrée et qui, sur une première face, peut être soumis à la pression régnant dans le canal (46) d'entrée et, sur sa seconde face, peut être soumis à la pression régnant dans le canal (47) de sortie ;
c) une chambre (75) de ressort, qui est située entre l'une des faces du tiroir (48) distributeur et une fermeture (72) de l'alésage (71) de valve, héberge un ressort (49) de pression, qui sollicite le tiroir (48) distributeur dans le sens d'une réduction de la section d'ouverture ;
d) le canal (47) de sortie débouche librement dans la chambre (75) de ressort ;
e) le tiroir (48) distributeur est un tiroir creux doté d'alésages (81, 82, 83), qui relient par voie fluide une chambre (80) annulaire, formée entre le tiroir (48) distributeur et le corps (70) de valve et présentant une arête de commande périphérique pour la commande de la section d'ouverture au niveau du canal (46) d'entrée, à la chambre (75) de ressort, et doté de deux segments d'étanchéité, qui sont guidés dans l'alésage (71) de valve de façon à faire étanchéité à chaque instant, desquels l'un des segments d'étanchéité isole le canal (46) d'entrée de la chambre (75) de ressort et l'autre segment d'étanchéité isole le cheminement (80, 82, 81, 83) du fluide traversant le tiroir (48) distributeur de la première face du tiroir (48) distributeur.

11. Une valve de différence de pression selon la revendication n° 10, **caractérisée en ce que** le ressort (49) de pression vient s'étayer contre une vis (72) de fermeture, qui est vissée dans l'alésage (71) de valve et qui referme l'alésage (71) de valve.

12. Une valve de différence de pression selon la revendication n° 10 ou n° 11, **caractérisée en ce que** l'alésage (71) de valve présente un diamètre plus grand dans la zone de la chambre (75) de ressort que dans la zone située de part et d'autre du canal (46) d'entrée.

13. Une valve de différence de pression selon la revendication n° 12, **caractérisée en ce que** le corps (70) de valve est une cartouche, dotée d'un alésage (71) de valve ouvert au niveau de la première face du tiroir (48) distributeur, et que le tiroir (48) distributeur est conçu sous forme de tiroir étagé, dont le segment de diamètre supérieur peut solliciter une épaule intérieure de l'alésage (71) de valve, dans le sens du côté ouvert de l'alésage (71) de valve.
